# EUROPÄISCHE PATENTSCHRIFT

(11) **EP 0 195 356 B1**
(45) Veröffentlichungstag und Bekanntmachung des Hinweises auf die Patenterteilung: **22.11.1990**
(21) Anmeldenummer: 86103264.7
(22) Anmeldetag: 11.03.1986
(51) Int. Cl.: H01Q 9/30, H01Q 13/12, H01Q 21/24

(54) **Antenne für Satelliten-Mobilfunk im L-Band**
L-band antenna for mobile satellite broadcasting
Antenne pour communications mobiles avec satellites en bande L

(30) Priorität: 13.03.1985 DE 3508929
(43) Veröffentlichungstag der Anmeldung: 24.09.1986
(73) Patentinhaber: Deutsche Forschungsanstalt für Luft- und Raumfahrt e.V., 51126 Köln (DE)
(72) Erfinder: Raab, Martin, Dipl.-Ing., D-8031 Seefeld (DE)
(74) Vertreter: von Kirschbaum, Albrecht, Dipl.-Ing.

(56) Entgegenhaltungen:
- US-A- 2 611 867
- US-A- 2 727 232
- ELECTRONICS, September 1948, Seiten 103-107, McGraw-Hill Inc., New York, US; C.E. SMITH et al.: "Circular polarization in F-M broadcasting"
- IEEE TRANSACTIONS ON ANTENNAS AND PROPAGATION, Band AP22N23, Mai 1974, Seiten 477-479, IEEE, New York, US; K.A. AL-BADWAIHY et al.: "Hemispherically capped thick cylindrical monopole with a conical feed section"
- SEG-NACHRICHTEN, Heft 3, 1955, Seiten 131-137, DE; W. CRONE: "Rundfunksendeantennen"

## Beschreibung

Die Erfindung betrifft eine Antenne für Satelliten-Mobilfunk im L-Band mit einer über einer gut leitenden Reflexionsebene angeordneten Schlitzrohrantenne, nach dem Oberbegriff des Patentanspruchs.

Antennen für den Satelliten-Mobilfunk zu mobilen Teilnehmern werden gegenüber Antennen für einen stationären Betrieb nach unterschiedlichen Gesichtspunkten ausgelegt. Bei Mobilantennen sind insbesondere die maximal zulässigen Dimensionen maßgebend, wie Einbauhöhe, Breite und Länge der Antenne. Ferner sind ein geringer Luftwiderstand, eine hohe mechanische Festigkeit bei geringem Gewicht sowie niedrige Herstellungskosten anzustreben.

Ferner hängen Antennengewinn und Strahlungscharakteristik weitgehend von der Antennenapertur ab. Mit kleiner werdender Apertur wird der Öffnungswinkel breiter, so daß wegen der begrenzten Antennenabmessungen bei mobilem Funkbetrieb auf ein aufwendiges elektronisches oder mechanisches Stabilisierungs- und Nachführungssystem verzichtet werden kann.

Eine optimale Strahlungscharakteristik für eine Satelliten-Mobilfunkantenne sollte neben den vorstehend angeführten Einschränkungen möglichst folgende Eigenschaften aufweisen, nämlich ein Rundumdiagramm in der Azimutebene, eine Bündelung in der Elevationsebene mit einem Strahlungsmaximum der Keule, das beispielsweise für Europa bei einem Erhebungswinkel von etwa 30_{°} liegt, eine möglichst geringe Strahlung in und unterhalb der Horizontalebene, um eine Mehrwegeausbreitung zu vermeiden, und eine weitgehend zirkulare Polarisation innerhalb der konischen Strahlungscharakteristik. Ein konisches, weitgehend zirkular polarisiertes Strahlungsdiagramm kann jedoch nur erzeugt werden, wenn bei Einbeziehung der Reflexionsebene die räumlichen Strahlungscharakteristiken einer horizontal polarisierten und einer vertikal polarisierten Linearantenne amplitudenmäßig gleich sind und wenn eine richtige Phasenzuordnung der Ströme vorliegt.

Toroidförmige, horizontal polarisierte Freiraumdiagramme werden bekanntlich mit Ringantennen konstanter Stromverteilung über dem Umfang oder mit den sogenannten AlfordLoop-Antennen mit einer Seitenlänge von 3J4 oder λ/2 erhalten. Eine etwa gleiche Strahlungsverteilung liefert auch eine schlanke Schlitzrohrantenne, oder eine Anordnung aus zwei oder mehr Schlitzrohrantennen, deren jeweilige zylindrische Rohre im allgemeinen als Linearstrahler erregt werden, wie beispielsweise in "Electronics", September 1948, auf den Seiten 103 bis 107 beschrieben ist. Durch das Vorsehen einer gut leitenden Reflexionsebene in der Symmetrieebene einer Anordnung von Linearstrahlern bzw. auch eines einzigen Linearstrahlers verschiebt sich dann jedoch das Maximum der Strahlung infolge des Wegunterschieds zwischen direktem und reflektiertem Strahl nach oben.

Eine ähnliche Strahlungsverteilung, die jedoch vertikal polarisiert ist, kann mit einer gegen Erde als gut leitender Reflexionsebene erregten Ganzwellenantenne, einem sogenannten Monopol, erzeugt werden. Ein solcher axialsymmetrischer Monopol ist beispielsweise aus "IEEE TRANS-ACTIONS ON ANTENNAS AND PROPAGATION, Band AP22N23, Mai 1974, Seiten 477-479, IEEE, New York, US; K.A. AL-BADWATHY et al.: Hemispherically capped thick cylindrical monopole with conical feed section", bekannt, wobei der Monopol durch die Anwesenheit einer Reflexionsebene als ein vertikal polarisierter Strahler wirkt.

Ferner ist aus der US-PS 2 611 867 eine Schlitzrohrantenne in Form eines geschlitzten Zylinders bekannt, welcher durch eine konzentrische Speiseleitung erregt wird. Der Außenleiter der konzentrischen Speiseleitung ist über einen sich konisch verjüngenden Anpassungsabschnitt mit dem Zylinder der Schlitzrohrantenne verbunden. Der innere Leiter der Speiseleitung verläuft in der Schlitzrohrantenne entlang der Zylinderachse. Eine Abzweigungsleitung stellt eine Verbindung zwischen dem Innenleiter und einer Seite des Schlitzes an einer Stelle her, welche etwa eine viertel Wellenlänge unter der Mitte des Zylinders der Schlitzrohrantenne liegt. Der Abstand von dieser Stelle zu der Kurzschlußplatte am gegenüberliegenden Ende des Zylinders der Schlitzrohrantenne beträgt etwa eine und eine viertel Wellenlänge. Wenn die Querschnittsfläche des Zylinders der Schlitzrohrantenne, welche kleiner Is die Querschnittsfläche des Innenleiters ist, in der Größenordnung von etwa 0,09 λ liegt, werden die erwarteten Ergebnisse gut erhalten.

Aufgabe der Erfindung ist es daher, eine Antenne für Satelliten-Mobilfunk für eine Wellenlänge A. im L-Band zu schaffen, welche durch eine entsprechende Dimensionierung und Einspeisung einer Schlitzrohrantenne eine Bündelung in der Elevationsebene mit einem Strahlungsmaximum unter einem Elevationswinkel von 30_{°} hat, und die darüber hinaus eine möglichst geringe Strahlung in und unterhalb der Horizontalebene aufweist, um auf diese Weise Reflexionen des Satellitensignals am Erdboden in ihren Auswirkungen auf die Empfangsqualität zu mindern.

Gemäß der Erfindung wird diese Aufgabe bei einer Antenne für Satelliten-Mobilfunk für eine Wellenlänge A. im L-Band der im Oberbegriff genannten Art durch die im kennzeichnenden Teil des Patentanspruchs angegebenen Merkmale gelöst.

Nachfolgend wird die Erfindung anhand einer bevorzugten Ausführungsform unter Bezugnahme auf die anliegenden Zeichnungen im einzelnen erläutert. Es zeigen:
Fig. 1 eine Seitenansicht einer Antenne gemäß der Erfindung;
Fig. 2 ein Einspeisungsnetzwerk in Form einer Koaxialkabel-Brücke und
Fig. 3 bis 5 mit einer erfindungsgemäß ausgebildeten Antenne gemessene Vertikaldiagramme in jeweils zwei verschiedenen Ebenen für eine vertikale Polarisation (Fig.3), für eine horizontale Polarisation (Fig.4) und für eine zirkuläre Polarisation (Fig.5).

In Fig.1 ist eine in ihrer Gesamtheit mit 1 bezeichnete Schlitzrohrantenne dargestellt, welche senkrecht zu einer Reflexionsebene 2 angeordnet ist, deren Ausdehnung mindestens einige Wellenlängen beträgt. Die Schlitzrohrantenne 1 weist ein Antennenrohr 10 auf, welches an seinem der Reflexionsebene 2 zugewandten Ende eine konische Verjüngung 12 hat. Diese konische Verjüngung 12 geht in ein zylindrisches Rohr 13 über, dessen Durchmesser erheblich kleiner ist als derjenige des Antennenrohrs 10. Über ein nur schematisch dargestelltes Dicht- und Halterungsteil 6 ist die Schlitzrohrantenne 1 an der Übergangsstelle zwischen der konischen Verjüngung 12 und dem unteren Rohr 13 in der Reflexionsebene 2 gehaltert. In dem Antennenrohr 10 ist ein parallel zu dessen Längsachse verlaufender Schlitz 11 ausgebildet.

Das Antennenrohr 10 stellt bei der erfindungsgemäßen Antenne die vertikal polarisierte Linearantenne dar, welche eine Länge L₁ und einen Durchmesser D von etwa 0,125 λ aufweist. Der Längsschlitz 11 in dem Antennenrohr 10 wirkt wie eine horizontal polarisierte Linearantenne und hat eine Länge L₂ von etwa 0,75 λ und eine Breite S von etwa 0,02 X . Hierbei ist der Längsschlitz 11 in dem Antennenrohr 10 so angebracht, daß die halbe Schlitzlänge L₂/2 etwa in einer Höhe H einer halben Wellenlänge λ/2 über der gut leitenden Reflexionsebene 2 liegt. In der Schlitzmitte beträgt die Impedanz dieses Strahlers etwa 400Q. Zur Anpassung an ein niederohmiges Speisekabel 4 wird der Schlitz 11 nahe bei seinem der Reflexionsebene zugewandten, unteren Ende bei einer Stelle S_{H} eingespeist.

Die vertikal polarisierte Linearantenne, den sogenannten Monopol, bildet der Außenmantel des Antennenrohrs 10 mit der Länge Li in Verbindung mit der gut leitenden Reflexionsebene 2 als Gegengewicht. Zur Verringerung der Fußpunktkapazität wird der verhältnismäßig dicke Vertikal- bzw. Linearstrahler zum Einspeisepunkt Sv hin konisch verjüngt.

Wegen des endlichen Schlankheitsgrades D/Lᵢ muß, um eine Ganzwellenresonanz erzielen zu können, ein Verkürzungsfaktor V_{K} berücksichtigt werden, womit dann die Strahlerlänge Li nunmehr gleich dem Produkt aus der Wellenlänge λ und dem Verkürzungsfaktor V_{K} ist. Dieser Verkürzungsfaktor V_{K} wird eingemessen und lag bei einer praktischen Ausführung der erfindungsgemäßen Antenne in der Größenordnung von 0,83.

Die Impedanz am Fußpunkt dieses Ganzwellen-Monopols liegt in der Größenordnung von etwa 200_{Q}. Zur Anpassung an das niederohmige Speisekabel 4 dient ein unter der Refelxionsebene 2 angeordneter, koaxialer Resonanztopf 3, dessen Innenleiter in Form des Rohrs 6 zu dem Ganzwellen-Monopol führt und bei einer Impedanz Sv gleich der Kabelimpedanz abgegriffen wird. Das koaxiale Speisekabel 4 zur Speisung des geschlitzten Antennenrohrs 10 wird im Innenleiter 6 des Resonanztopfes 3 hochgeführt.

Bei dem Viertelwellen-Resonanztopf 3 handelt es sich um einen sogenannten Impedanztransformator, der zur Anpassung des Generator- und Lastwiderstandes dient.

Die Gesamteinspeisung kann beispielsweise über ein 3 dB-Hybrid oder auch über eine Koaxialkabel- brücke erfolgen, wie sie beispielsweise in Fig.2 dargestellt ist. Mit Koaxialzuleitungen einer Länge L von einem Brückenpunkt B zu dem Schlitzstrahler bzw. mit einer Länge L ± 90 elektrische Grade von einem Brückenpunkt C zu dem sogenannten Monopol wird eine rechts- (RHC) bzw. eine linkszirkulare Polarisation (LHC) erreicht. Werden die Anschlüsse an den Brückenpunkten A und D vertauscht, so ergibt sich der entgegengesetzte Drehsinn. Die übrigen Abmessungen der Koaxialkabelbrücke sind in Fig.2 im einzelnen angegeben; mit den beiden Anschlüssen A und D sind jeweils Abschlußwiderstände Zo verbunden, welche in der Größenordnung von etwa 50 ß liegen.

Die erfindungsgemäße Antenne kann somit bei einem annnähernd gleichen Diagramm mit vier verschiedenen Polarisationen betrieben werden und ist daher besonders geeignet für Ausbreitungsuntersuchungen. Die mit einer praktischen Ausführungsform der erfindungsgemäßen Antenne gemessenen Vertikaldiagramme in jeweils zwei verschiedenen Ebenen, nämlich der X-Z- und der Y-Z-Ebene, sind für eine vertikale Polarisation in Fig.3, für eine horizontale Polarisation in Fig.4 und für eine zirkulare Polarisation in Fig.5 dargestellt. Hierbei betrug die Frequenz der Strahlung 1,545 GHz. In dem in Fig.5 dargestellten Vertikaldiagramm für eine zirkulare Polarisation ist im einzelnen angegeben, ob es sich um eine rechts- bzw. um eine linkszirkulare Polarisation handelt.

Die in Fig.1 dargestellte Antenne für einen Satelliten-Mobilfunk ist in der Praxis von einer nich näher dargestellten Abdeckhaube umgeben. Die bei der erfindungsgemäßen Antenne gemessenen Gewinne betragen für die vertikale, horizontale und zirkulare Polarisation jeweils ca.6 dBi.

## Patentansprüche

Antennenanordnung zur Erzeugung eines zirkular polarisierten konischen Strahlungsdiagramms für Satelliten-Mobilfunk für eine Wellenlänge λ im L-Band mit einer über einer gut leitenden Reflexionsebene senkrecht angeordneten Schlitzrohrantenne mit einem in dem zylindrischen antennenrohr (10) angeordneten Längsschlitz (11), gekennzeichnet durch die Kombination folgender Merkmale:
a1) daß das als vertikal polarisierter Linearstrahler erregte Antennenrohr (10) eine Gesamtlänge (L1) über der gut leitenden Reflexionsebene (2) von λ . Vₖ und einen Antennenrohrdurchmesser (D) von 0,125 λ aufweist, wobei wegen des endlichen Schlankheitgrades (D/L1) des Antennenrohr (10) für Ganzwellenresonanz der Faktor Vₖ ein Verkürzungsfaktor ist;
a2) daß die gut leitende Reflexionsebene eine Seitenlänge in der Größenordnung von mehreren Wellenllängen hat;
b) daß der Längsschlitz (11) eine Länge (L2) von etwa 0,75 A. und einer breite (S) von etwa 0,02 A. hat und als horizontal polarisierter Rundumstrahler über der Reflexionsebene (2) erregt ist;
c) daß sich die Mitte des Längsschlitzes (11) im antennenrohr (10) etwa in einer Höhe (H) einer halben Wellenlänge (0,5 λ) über der Reflexionsebene (2) befindet;
d) daß das der Reflexionsebene (2) zugewandte ende des antennenrohr (10) eine konische Verjünung (12) aufweist und daß zur Anpassung an eine erste niederohmige Speiseleitung (4') dieses ende als Innenleiter (13) in einem Resonanztopf (3) mit einer Länge von etwa 0,25 λ, mündet;
e) daß eine zweite Speiseleitung (4) zur Erregung des Schlitzes (11) der Schlitzrohrantenne (1) durch den Innenleiter (13) des resonanztopfes (3) geführt ist;
f) daß die erste Speiseleitung (4') zur Erregung des Antennenrohr (10) der Schlitzrohrantenne (1) an den Innenleiter (13) des Resonanztopfes (3) geführt ist, und
g) daß die erste und zweite Speiseleitung (4, 4') über ein Speisenetzwerk (5) amplituden- und phasenrichtig zu einem gemeinsamen Anschluß zusammengeschaltet sind.

## Claims

Aerial arrangement, for the production of a circularly polarised conical radiation diagram for mobile satellite radio for a wavelength λ in the L-band, with a slotted tube aerial which is arranged perpendicularly above a highly conductive reflective plane and has a longitudinal slot (11) arranged in the cylindrical aerial tube (10), characterised by the combination of the following features:
a1) that the aerial tube (10) is excited as vertically polarised linear radiator and displays a total length (L1) of λ.Vₖ over the highly conductive reflective plane (2) and an aerial tube diameter (D) of 0.125 A., wherein the factor Vₖ is a shortening factor for whole wave resonance because of the finite slenderness ratio (D/L1) of the aerial tube (10);
a2) that the highly conductive reflective plane has a side length in the order of magnitude of several wavelengths;
b) that the longitudinal slot (11) has a length (L2) of about 0.75λ, and a width (S) of about 0.02λ and is excited as horizontally polarised allround radiator above the reflective plane (2);
c) that the centre of the longitudinal slot (11) in the aerial tube (10) is situated at about a height (H) of half a wavelength (0.5x) above the reflective plane (2);
d) that that end of the aerial tube (10), which faces the reflective plane (2), displays a conical taper (12) and that this end, for matching to a first low-impedance feed line (4'), opens as inner conductor (13) into a resonance pot (3) by a length of about 0.25λ;
e) that a second feed line (4) for the excitation of the slot (11) of the slotted tube aerial (1) is led through the inner conductor (13) of the resonance pot (3);
f) that the first feed line (4') for the excitation of the aerial tube (10) of the slotted tube aerial (1) is led to the inner conductor (13) of the resonance pot (3), and
g) that the first and second feed lines (4, 4') are wired together to a common connection correctly in amplitude and phase by way of a feed network (5).

## Revendications

Agencement d'antenne pour réaliser un diagramme de rayonnement conique à polarisation circulaire pour communication mobile avec satellites pour une longueur d'onde λ en bande L, comprenant une antenne à tube fendu montée verticalement sur un plan réfléchissant bon conducteur et comportant une fente longitudinale (11) prévue dans le tube cylindrique de l'antenne, caractérisé par la combinaison des caractéristiques suivantes:
a1) le tube d'antenne (10) excité à la manière d'un émetteur de rayonnement linéaire à polarisation verticale présente une longueur d'ensemble (Lᵢ) au-dessus d'un plan réfléchissant bon conducteur (2) de λ.V_{K} et un diamètre (D) du tube d'antenne de 0,125 λ, le facteur V_{K} constituant un facteur de raccourcissement en raison du degré de sveltesse finale (D/Li) du tube d'antenne (10) pour une résonance pleine onde;
a2) le plan réfléchissant bon conducteur présente une longueur latérale de l'ordre de grandeur de plusieurs longueurs d'onde;
b) la fente longitudinale (11) présente une longueur (L₂) d'environ 0,175 1 et une largeur (S) d'environ 0,02 λ, et est excitée au-dessus du plan réfléchissant (2) à la manière d'un émetteur de rayonnement à polarisation horizontale;
c) le milieu de lafente longitudinale (11) du tube (10) de l'antenne se trouve sensiblement à une hauteur (H) d'une demi-longueur d'onde (0,5 1) au-dessus du plan réfléchissant (2),
d) l'extrémité du tube d'antenne (10) qui est tournée vers le plan réfléchissant (2) présente un rétrécissement conique (12), et pour réaliser l'adaptation à une première ligne d'alimentation à faible valeur ohmique (4'), cette extrémité débouche en tant que conducteur interne (13) dans un pot de résonance (3) sur une longueur d'environ 0,25 λ;
e) une seconde ligne d'alimentation (4) destinée à l'excitation de la fente (11) de l'antenne à tube fendu (1) est passée par le conducteur interne (13) du pot de résonance (3), et
g) la première et la seconde ligne d'alimentation (4, 4') sont raccordées ensemble à une borne commune par l'intermédiaire d'un réseau d'alimentation (5) de façon correcte en amplitude et en phase.
